# EUROPÄISCHE PATENTANMELDUNG

(11) **EP 4 726 308 A1**
(43) Veröffentlichungstag der Anmeldung: **15.04.2026**
(21) Anmeldenummer: 25207419.0
(22) Anmeldetag: 08.10.2025
(51) Int. Cl.: F27D 1/00, F27D 1/12, F27D 9/00, F27D 17/20, F27D 17/30

(54) **NACHBRENNKAMMERSYSTEM ZUM WÄRMEABTRANSPORT VON EINEM ELEKTROLICHTBOGENOFEN**

(30) Priorität: 09.10.2024 EP 24205440
(71) Anmelder: Primetals Technologies Austria GmbH, 4031 Linz (AT)
(72) Erfinder: Biller, Christian Ulrich, 4020 Linz (AT); Rueckel, Peter Stefan, 4623 Gunskirchen (AT); Trunner, Paul, 4511 Allhaming (AT); Varga, Andras, 4030 Linz (AT); Viehboeck, Christoph Alexander, 4073 Wilhering (AT)
(74) Vertreter: Metals@Linz

(57) **Zusammenfassung**

Die vorliegende Erfindung befindet sich auf dem Gebiet der Stahlwerkstechnik und beschreibt ein Elektrolichtbogenofen-Nachbrennkammer-System (10), umfassend einen Elektrolichtbogenofen (30) zur Wärmeabfuhr von einem Boden (15) einer Nachbrennkammer (2).

Unterhalb des Bodens (15) erstrecken sich ein oder mehrere Hohlräume (16) und außen an den Wänden (3) der Nachbrennkammer (2) sind Strömungskanäle (17,18) angeordnet,
welche mit den Hohlräumen (16) verbunden sind.

Die Hohlräume (16) werden beispielsweise durch Rohre, Wabenträger, I-Träger oder Stützfüße abgestützt.

Weiters umfasst die Erfindung ein Verfahren zum Wärmeabtransport aus dem Elektrolichtbogenofen-Nachbrennkammer-System (10). Dabei werden die Hohlräume (16) und Strömungskanäle (17,18) von einem Fluid, bevorzugt Luft, durchströmt.

## Beschreibung

### Gebiet der Technik

Die vorliegende Erfindung befindet sich auf dem Gebiet der Stahlwerkstechnik und beschreibt ein Elektrolichtbogenofen-Nachbrennkammer-System, umfassend einen Elektrolichtbogenofen, eine Abgasleitung, eine Nachbrennkammer umfassend Wände und einen Boden, wobei die Abgasleitung von dem Elektrolichtbogenofen zu der Nachbrennkammer verläuft.

### Stand der Technik

Typischerweise befinden sich an den Innenwänden und im Deckenbereich einer Nachbrennkammer wassergekühlte Paneele bzw. Ausmauerungen. Durch Torelemente können abgeschiedene Feststoffanteile ausgebracht werden.

Eine Nachbrennkammer ist derart, dass der Nachbrennkammer, auch Abscheidekammer oder Dropout Box (DOP), zumindest ein heißes Gas, vorzugsweise ein Abgas des Elektrolichtbogenofens durch die Abgasleitung zugeführt werden kann und die Nachbrennkammer eine Öffnung aufweist, über die das Gas die Nachbrennkammer verlassen kann. In der Nachbrennkammer kann es zu Nachverbrennungsprozessen brennbarer Bestandteile des heißen Gases beziehungsweise Abgases kommen. Darüber hinaus führen Richtungsänderungen im Abgasstrom dazu, dass grobe Partikel zumindest teilweise aus dem typischerweise heißen Abgas abgeschieden werden.

### Zusammenfassung der Erfindung

### Technische Aufgabe

Die Aufgabe der vorliegenden Erfindung besteht darin, ein Elektrolichtbogenofen-Nachbrennkammer-System, umfassend einen Elektrolichtbogenofen, eine Abgasleitung, eine Nachbrennkammer umfassend Wände und einen Boden, und eine Vorrichtung zur Wärmeabfuhr von dem Boden der Nachbrennkammer zur Verfügung zu stellen.

### Technische Lösung

Die Aufgabe wird gelöst durch ein
Elektrolichtbogenofen-Nachbrennkammer-System (10), umfassend einen Elektrolichtbogenofen (30), eine Abgasleitung (31), eine Nachbrennkammer (2) umfassend Wände (3) und einen Boden (15), wobei die Abgasleitung (31) von dem Elektrolichtbogenofen (30) zu der Nachbrennkammer verläuft ,
**dadurch gekennzeichnet,**
dass es auch eine Vorrichtung zur Wärmeabfuhr von dem Boden (15) der Nachbrennkammer (2) umfasst,
und dass sich unten an den Boden (15) angrenzend ein oder mehrere Hohlräume (16) erstrecken,
wobei die größte Ausdehnung der Hohlräume (16) in horizontaler Richtung ist,
wobei an mindestens zwei Stellen außerhalb der Nachbrennkammer (2) an den Wänden (3)
Strömungskanäle (17, 18) in einer zumindest teilweise vertikalen Ausrichtung angeordnet sind,
welche mit den Hohlräumen (16) verbunden sind.

Dabei verläuft die Abgasleitung von dem Elektrolichtbogenofen zu der Nachbrennkammer. Mittels der Abgasleitung wird das Abgas des Elektrolichtbogenofens der Nachbrennkammer, bevorzugt von oben, durch eine erste Öffnung zugeführt.

Die Nachbrennkammer ist ein von Begrenzungen umschlossener Raum mit einem Boden, Wänden und einer Decke beziehungsweise einem Deckel.

Eine Innenseite der Wände bildet die Begrenzung zum Innenraum der Nachbrennkammer, eine Außenseite der Wände grenzt die Nachbrennkammer zur Umgebung hin ab.Erfindungsgemäß erstrecken sich unten angrenzend an den Boden ein oder mehrere Hohlräume. Unten an den Boden angrenzend ist zu verstehen als an der Außenseite der Brennkammer an den Boden angrenzend.

Die größte Ausdehnung der Hohlräume ist in horizontaler Richtung, wobei an mindestens zwei Stellen außen an den Wänden der Nachbrennkammer Strömungskanäle in einer zumindest teilweise vertikalen Ausrichtung angeordnet sind, welche mit den Hohlräumen verbunden sind.

### Vorteilhafte Wirkungen der Erfindung

Dadurch wird der Boden der Nachbrennkammer gekühlt und der Wärmeintrag in darunter liegende Bereiche wie ein Fundament bzw. Erdreich verringert.

Darüber hinaus kann die abgeführte Wärme einer technischen Nutzung zugeführt werden. Der Hohlraum kann zum Beispiel in Form nebeneinanderliegender Kanäle ausgeführt sein. Durch Strömungskanäle, die außen an der Nachbrennkammer angeordnet sind, kann ein Kühlmedium, beispielsweise Umgebungsluft in diese Kanäle eingebracht, bzw. in erwärmter Form wieder abgeführt werden.

Einerseits verringert sich dadurch der Wärmeeintrag vom Boden der Nachbrennkammer in den Untergrund, auf dem sich das Nachbrennkammersystem befindet. Andererseits kann Wärme, die vom Abgas in den Boden der Nachbrennkammer übertragen wird, der Erwärmung eines Kühlmediums dienen und somit als zurückgewonnenen Wärme weiteren Prozessen zugeführt werden. Dies können beispielsweise Prozesse zur Vorwärmung von Einsatzstoffen, allgemeine Heizaufgaben oder Wärmepumpenprozesse sein.

In einer bevorzugten Ausführungsform umfasst das Elektrolichtbogenofen-Nachbrennkammer-System Rohre, derart dass der Boden durch die Rohre abgestützt wird und die Rohre in horizontaler Richtung durchströmbar sind.

Der/die Hohlräume wird/werden also durch nebeneinander und/oder übereinander angeordnete Rohre gebildet. Eine solche Anordnung ermöglicht eine einfache Reinigung der Hohlräume, beispielsweise mittels durch entsprechende Zugangsöffnungen eingeführte Bürsten und dergleichen.

In einer weiteren bevorzugten Ausführungsform weisen die Rohre einen kreisförmigen Querschnitt auf, wobei ein Innenradius zwischen 100 mm und 300 mm beträgt.

In einer weiteren bevorzugten Ausführungsform umfasst der Hohlraum Wabenträger, wobei der Boden durch die Wabenträger abgestützt wird und der Hohlraum in horizontaler Richtung entlang der Wabenträger und quer zu den Wabenträgern durchströmbar ist.

In einer weiteren bevorzugten Ausführungsform umfasst der Hohlraum I-Träger, wobei der Boden durch die I-Träger abgestützt wird und Stege der I-Träger Öffnungen aufweisen, dass der Hohlraum in horizontaler Richtung entlang der I-Träger und quer zu den I-Trägern durchströmbar ist.

In einer weiteren bevorzugten Ausführungsform umfasst der Hohlraum Stützfüße, wobei der Boden durch die Stützfüße gegenüber dem Untergrund abgestützt wird. Durch diese Art der Abstützung ist gewährleistet, dass sich eine Strömung im Hohlraum möglichst ungestört ausbreiten kann.

In einer weiteren bevorzugten Ausführungsform beträgt die vertikale Erstreckung mindestens eines Strömungskanals mindestens 1 m, bevorzugt mindestens 3 m, besonders bevorzugt mindestens 5 m.

Durch die Vertikale Ausrichtung mindestens eines Strömungskanals kann bei entsprechender Auslegung im Zuge der Erwärmung des Kühlmediums ein Kamineffekt erreicht werden. Damit kann der Antrieb der Strömung des Kühlmediums zumindest teilweise auf Basis natürlicher Konvektion erfolgen und es ist nicht zwingend ein weiterer Antrieb erforderlich.

Weiters wird ein Verfahren zum Wärmeabtransport aus einem Elektrolichtbogenofen-Nachbrennkammer-System beschrieben, wobei die Hohlräume und Strömungskanäle von einem Fluid durchströmt werden; es findet also eine Durchströmung mit Fluid statt. Das Fluid fungiert dabei als Kühlmedium.

In einem bevorzugten Verfahren ist das Fluid ein Gas, bevorzugt Luft.

In einem weiteren bevorzugten Verfahren ist das Fluid eine Flüssigkeit, bevorzugt Wasser.

In einem weiteren bevorzugten Verfahren wird die abtransportierte Wärme zumindest teilweise zur Erwärmung von Schrott eingesetzt.

In einem weiteren bevorzugten Verfahren erfolgt die Durchströmung durch natürliche Konvektion. Es ist auch denkbar, dass der Antrieb der Strömung des Kühlmediums nur durch natürliche Konvektion erfolgt. Berechnungen haben gezeigt, dass bei einem Nachbrennkammersystem für einen typischen Elektrolichtbogenofen zur Stahlerzeugung auf diese Weise im Bereich des Bodens Wärmestromdichten in einem Bereich von 0,5 kW/m² bis 1 kW/m² auftreten, wobei dabei die Erwärmung der Kühlluft zwischen 8 K und 15 K beträgt.

In einem weiteren bevorzugten Verfahren ist die Durchströmung durch eine Fördereinrichtung, bevorzugt ein Gebläse, antreibbar.

In einem weiteren bevorzugten Verfahren ist die Durchströmung durch eine Fördereinrichtung, bevorzugt eine Pumpe, antreibbar.

In einem weiteren bevorzugten Verfahren führt das Gas als Wärmeträger einer Wärmepumpe Wärme zu. Ist das Temperaturniveau der zurückgewonnenen Wärme für bestimmte weitere Prozesse zu niedrig, so ist es beispielsweise möglich, dieses durch den Einsatz einer Wärmepumpe auf ein erforderliches Maß zu heben.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigt:
Fig. 1 eine Draufsicht bzw. eine Schnittdarstellung eines Elektrolichtbogenofen-Nachbrennkammer-Systems schematisch bzw. beispielhaft.
Fig. 2 Schnittdarstellungen des Bodens und von Hohlräumen unter dem Boden des Elektrolichtbogenofen-Nachbrennkammer-Systems schematisch bzw. beispielhaft.
Fig. 3 eine schematische Darstellung des Elektrolichtbogenofen-Nachbrennkammer-Systems, umfassend einen Elektrolichtbogenofen, eine Abgasleitung, sowie eine Nachbrennkammer.

### Beschreibung der Ausführungsformen

Fig. 1 zeigt eine Ausführungsform der Erfindung in Form einer Draufsicht bzw. einer Schnittdarstellung eines Nachbrennkammersystems. Das Elektrolichtbogenofen-Nachbrennkammer-System 10 umfasst eine Nachbrennkammer 2 sowie eine Vorrichtung zur Wärmeabfuhr von einem Boden 15 der Nachbrennkammer 2. Über eine erste Öffnung 5 ist der Nachbrennkammer 2 ein Gas, vorzugsweise ein Abgas eines Elektrolichtbogenofens 30 zuführbar. Über eine zweite Öffnung 6 kann das Gas die Nachbrennkammer 2 verlassen. Unterhalb des Bodens 15 erstrecket sich ein Hohlraum 16. Durch Wände 3 ist die Nachbrennkammer 2 seitlich begrenzt. Über einen ersten Strömungskanal 18 mit dem Einlass 12 kann dem Hohlraum 16 Luft, beispielsweise Umgebungsluft, zugeführt werden. Über einen zweiten Strömungskanal 17 mit einem Auslass 11 wird diese Luft nach Durchströmen des Hohlraums 16 abgeführt.

Auf eine Darstellung der Abgasleitung 31 und des Elektrolichtbogenofens 30 wird zur besseren Übersichtlichkeit verzichtet.

Fig. 2 zeigt Schnittdarstellungen des Bodens 15 und von Hohlräumen 16 unter dem Boden 15 des Elektorlichtbogenofen-Nachbrennkammer-Systems 10 schematisch bzw. beispielhaft. Im Fall a) handelt es sich um einen Hohlraum mit Wabenträgern 20, im Fall b) handelt es sich um einen Hohlraum mit I-Trägern 21 mit Öffnungen in den Stegen, im Fall c) handelt es sich um einen Hohlraum mit Rohren 22 und im Fall d) handelt es sich um einen Hohlraum mit Stützfüßen 23; eine Strömung kann sich in den Hohlraum ungestört ausbreiten, weil Stützfüße 23 in den Hohlräumen keine großflächigen Strömungshindernisse darstellen.

Die in Fig. 2 gezeigten Ausführungen bewirken einerseits eine Abstützung des Bodens 15 und ermöglichen andererseits eine Durchströmung der Hohlräume 16 unter dem Boden 15.

Fig. 3 zeigt eine schematische Darstellung des Elektrolichtbogenofen-Nachbrennkammer-Systems 10, umfassend einen Elektrolichtbogenofen 30, eine Abgasleitung 31, sowie eine Nachbrennkammer 2, wobei die Abgasleitung 31 von dem Elektrolichtbogenofen 30 zu der Nachbrennkammer 2 verläuft.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 2: Nachbrennkammer
- 3: Wände
- 5: Erste Öffnung
- 6: Zweite Öffnung
- 10: Elektrolichtbogenofen-Nachbrennkammer-System
- 11: Auslass
- 12: Einlass
- 15: Boden
- 16: Hohlraum
- 17: zweiter Strömungskanal
- 18: erster Strömungskanal
- 20: Wabenträger
- 21: I-Träger
- 21a: Öffnung
- 22: Rohre
- 23: Stützfüße
- 30: Elektrolichtbogenofen
- 31: Abgasleitung
- a): Hohlraum mit Wabenträgern
- b): Hohlraum mit I-Trägern
- c): Hohlraum mit Rohren
- d): Hohlraum mit Stützfüßen

## Patentansprüche

1. Elektrolichtbogenofen-Nachbrennkammer-System (10), umfassend einen Elektrolichtbogenofen (30), eine Abgasleitung (31), eine Nachbrennkammer (2) umfassend Wände (3) und einen Boden (15),
wobei die Abgasleitung (31) von dem Elektrolichtbogenofen (30) zu der Nachbrennkammer verläuft ,
**dadurch gekennzeichnet,**
**dass** es auch eine Vorrichtung zur Wärmeabfuhr von dem Boden (15) der Nachbrennkammer (2) umfasst,
und **dass** sich unten an den Boden (15) angrenzend ein oder mehrere Hohlräume (16) erstrecken,
wobei die größte Ausdehnung der Hohlräume (16) in horizontaler Richtung ist, wobei an mindestens zwei Stellen außerhalb der Nachbrennkammer (2) an den Wänden (3)
Strömungskanäle (17, 18) in einer zumindest teilweise vertikalen Ausrichtung angeordnet sind,
welche mit den Hohlräumen (16) verbunden sind.

2. Elektrolichtbogenofen-Nachbrennkammer-System (10) nach Anspruch 1, wobei der Hohlraum (16) Rohre (22) umfasst, derart dass der Boden (15) durch die Rohre (22) abgestützt wird und die Rohre (22) in horizontaler Richtung durchströmbar sind.

3. Elektrolichtbogenofen-Nachbrennkammer-System (10)nach Anspruch 2, wobei die Rohre (22) einen kreisförmigen Querschnitt aufweisen, wobei ein Innenradius zwischen 100 mm und 300 mm beträgt.

4. Elektrolichtbogenofen-Nachbrennkammer-System (10)nach Anspruch 1, wobei der Hohlraum (16) Wabenträger (20) umfasst, wobei der Boden (15) durch die Wabenträger (20) abgestützt wird und der Hohlraum (16) in horizontaler Richtung entlang der Wabenträger (20) und quer zu den Wabenträgern (20) durchströmbar ist.

5. Elektrolichtbogenofen-Nachbrennkammer-System (10) nach Anspruch 1, wobei der Hohlraum (16) I-Träger (21) umfasst, wobei der Boden (15) durch die I-Träger (21) abgestützt wird und Stege der I-Träger Öffnungen (21a) aufweisen, dass der Hohlraum (16) in horizontaler Richtung entlang der I-Träger (21) und quer zu den I-Trägern (21) durchströmbar ist.

6. Elektrolichtbogenofen-Nachbrennkammer-System (10) nach Anspruch 1, wobei der Hohlraum (16) Stützfüße (23) umfasst, wobei der Boden (15) durch die Stützfüße (23) abgestützt wird.

7. Elektrolichtbogenofen-Nachbrennkammer-System (10) nach einem der Ansprüche 1 - 6, wobei die vertikale Erstreckung mindestens eines Strömungskanals (17, 18) mindestens 1 m, bevorzugt mindestens 3 m, besonders bevorzugt mindestens 5 m beträgt.

8. Verfahren zum Wärmeabtransport aus einem Elektrolichtbogenofen-Nachbrennkammer-System (10) nach einem der Ansprüche 1 - 7,
**dadurch gekennzeichnet,**
**dass** die Hohlräume (16) und Strömungskanäle (17, 18) von einem Fluid durchströmt werden.

9. Verfahren nach Anspruch 8, wobei das Fluid ein Gas, bevorzugt Luft, ist.

10. Verfahren nach Anspruch 8, wobei das Fluid eine Flüssigkeit, bevorzugt Wasser, ist.

11. Verfahren nach einem der Ansprüche 8 - 10, wobei eine Durchströmung durch natürliche Konvektion erfolgt.

12. Verfahren nach Anspruch 9, wobei eine Durchströmung durch eine Fördereinrichtung, bevorzugt ein Gebläse, antreibbar ist.

13. Verfahren nach Anspruch 10, wobei eine Durchströmung durch eine Fördereinrichtung, bevorzugt eine Pumpe, antreibbar ist.

14. Verfahren nach -Anspruch 9, wobei das Gas als Wärmeträger einer Wärmepumpe Wärme zuführt.

15. Verfahren nach einem der Ansprüche 8 - 10, wobei die abtransportierte Wärme zumindest teilweise zur Erwärmung von Schrott eingesetzt wird.
